# EUROPÄISCHE PATENTSCHRIFT

(11) **EP 1 989 960 B1**
(45) Veröffentlichungstag und Bekanntmachung des Hinweises auf die Patenterteilung: **17.11.2010**
(21) Anmeldenummer: 08101337.7
(22) Anmeldetag: 06.02.2008
(51) Int. Cl.: A47C 1/025, A47C 1/026, A47C 20/04

(54) **Rastbeschlag**
Detent fitting
Ferrure à cran d'arrêt

(30) Priorität: 08.05.2007 DE 202007006758 U
(43) Veröffentlichungstag der Anmeldung: 12.11.2008
(73) Patentinhaber: FERDINAND LUSCH GMBH & CO. KG., 33649 Bielefeld (DE)
(72) Erfinder: Sartisohn, Erich, 33719, Bielefeld (DE)
(74) Vertreter: Cohausz & Florack

(56) Entgegenhaltungen:
- DE-B- 1 128 100
- DE-U1- 9 105 323
- DE-U1-202005 003 960
- DE-U1-202005 011 386
- US-A- 3 479 088
- US-A- 4 148 525

## Beschreibung

Die Erfindung betrifft einen Rastbeschlag nach dem Oberbegriff des Anspruchs 1.

Solche Rastbeschläge werden eingesetzt, um Funktionsteile, wie Lehnen oder Kopfstützen aus einer Grundstellung in eine veränderte Stützstellung zu verschwenken. Dabei ist der das zu verschwenkende Teil tragende Rasthebel in unterschiedliche Winkelstellungen verschwenkbar und dort jeweils gegen ein Zurückschwenken arretierbar. Aus einer vorgeschwenkten Gebrauchs-Endstellung heraus kann das Funktionsteil freilaufend zurückverschwenkt werden, wozu die Arretierung außer Funktion gesetzt wird.

Ein gattungsgemäßer Rastbeschlag ist aus der DE 83 18 928 U1 bekannt. Zur Arretierung des schwenkbaren Rasthebels ist darin ein Klinkengesperre vorgesehen, das aus einer Außenverzahnung des Rasthebels und einer ein Sperrglied bildenden Sperrklinke besteht, die in der Arretierstellung in eine Zahnlücke der Außenverzahnung des Rasthebels eingreift.

Der Rasthebel und die Lasche, die üblicherweise an einem feststehenden Möbelteil befestigt ist, zu dem die Lehne oder Kopfstütze verschwenkbar ist, sind auf einer gemeinsamen Schwenkachse gelagert, wobei die Lasche den gebildeten Kopf des Rasthebels überdeckt.

Grundsätzlich hat sich die Funktion dieses Rastbeschlages bewährt. Allerdings sind einige Nachteile zu erkennen, die zum einen die Handhabung beeinträchtigen und zum anderen die Platzierung, beispielsweise in einem Sitz-oder Liegemöbel, erschweren.

Letzteres deshalb, weil sich vor allem durch die Anordnung eines Ausklinkhebels, mit dem die Sperrklinke aus ihrem Wirkbereich herausgedrückt wird zur Entriegelung des Rastbeschlages und der auf den Rasthebel aufgesetzt ist, eine relativ große Bauhöhe ergibt. Dieser hohe Aufbau verhindert naturgemäß eine geforderte, Platz sparende Unterbringung von Funktionsbeschlägen.

Bauartbedingt ist überdies die Zahnteilung der Außenverzahnung relativ groß, da die eingreifende Sperrklinke eine ausreichende Belastungsfähigkeit aufweisen muss, was in diesem Fall einer gewünschten feinstufigen Verstellung entgegensteht.

Ein anderer Rastbeschlag der gattungsgemäßen Art ist aus der EP 1 510 150 B1 bekannt. Dieser bekannte Rastbeschlag weist einen ersten Arm, der mit einem Gehäuseabschnitt versehen ist, und einen zweiten Arm auf, der mit einem Gehäuseabschnitt des ersten Arms verbunden ist, so dass er um eine erste Achse oszilliert, wobei der zweite Arm mit einem Zahnradabschnitt versehen ist. Dabei ist bei dem bekannten Rastbeschlag ein Keilelement vorgesehen, das schwebend lose gelagert in einem Fenster des Gehäuseabschnitts angeordnet ist und in Riegelstellung mit seiner einen gezahnte Stirnseite in den Zahnradabschnitt des zweiten Arms eingreift. Zudem ist an der anderen Stirnseite des Keilelements eine Kontaktfläche vorhanden, die eine Keilfläche berührt, um auf diese Weise den zweiten Arm so in seiner Beweglichkeit einzuschränken, dass er in einer sich in Bezug auf den ersten Arm erstreckenden Richtung oszilliert. Dabei ist der Zahnradabschnitt des Keilelements so ausgebildet, dass er die erste Achse als Mitte aufweist.

Beim praktischen Gebrauch des aus der EP 1 510 150 B1 bekannten Rastbeschlags zeigt sich, dass seine Verriegelung in der jeweils gewünschten Schwenkstellung und seine Entriegelung zum Verändern der jeweiligen Schwenkstellung schwierig ist. Darüber hinaus neigen seine Verzahnungen zu vorzeitigem Verschleiß, was eine exakte Einstellung der Schwenkstellung zusätzlich erschwert.

Der Erfindung liegt daher die Aufgabe zugrunde, einen kostengünstig herstellbaren Rastbeschlag der gattungsgemäßen Art mit konstruktiv geringem Aufwand so weiterzuentwickeln, dass er sich zuverlässig und exakt verstellen lässt.

Diese Aufgabe wird durch einen Rastbeschlag mit den Merkmalen des Anspruchs 1 gelöst.

Durch diese konstruktive Ausgestaltung des Rastbeschlages ergeben sich eine ganze Reihe von Vorteilen gegenüber einem Rastbeschlag nach dem Stand der Technik.

So ist zunächst einmal zu erwähnen, dass durch die keilförmige Ausbildung des Sperrgliedes eine räumlich sehr kleine Gestaltung möglich ist. Die Kraftübertragung in der Arretierstellung des Rasthebels erfolgt über die aneinander liegenden Keilflächen des Sperrgliedes einerseits und der Anschlagkante andererseits und nicht, wie beim Stand der Technik über die Verzahnung.

Während der Rasthebel in Verschwenkstellung durch Einklemmen des Sperrgliedes zwischen der Anschlagkante der Lasche und der Verzahnung des Kopfes entgegen der Verschwenkrichtung arretiert ist, wird im weiteren Verlauf der Verschwenkung der Rasthebel über eine letzte verschwenkte Nutzstellung hinaus entriegelt, so dass er über seinen gesamten Schwenkbereich freilaufend zurückgeschwenkt werden kann in eine Ausgangsstellung.

Zur Entriegelung greift eine Drucknase an das Sperrglied an und bringt dies gegen die Kraft einer Druckfeder außer Eingriff mit der Verzahnung.

Vorzugsweise ist diese Drucknase ebenfalls auf der Schwenkachse gelagert. Dabei ist die Schwenkbewegung in eine Ausgangsstellung des Rasthebels durch einen daran angeschlossenen Anschlagbolzen begrenzt, der in einer Kulisse der Lasche geführt ist.

Die Erfindung erlaubt eine sehr feine Teilung der Verzahnung, wodurch sich die Anzahl der Raststellungen gegenüber dem Rastbeschlag nach dem Stand der Technik wesentlich vergrößert, mit der Folge einer Komfortverbesserung.

Darüber hinaus zeichnet sich der neue Rastbeschlag durch seine fertigungstechnisch äußerst einfache Realisierung aus, die zu einer sehr kostengünstigen Herstellung führt.

Auch die Abmaße des neuen Rastbeschlages sind gegenüber dem bekannten verringert, wodurch sich ein verbesserter Einsatz in dem entsprechenden Möbel ergibt.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: einen Rastbeschlag in einer Vorderansicht
- Figur 2: den Rastbeschlag in einer Seitenansicht
- Figur 3: den erfindungsgemäßen geöffneten Rastbeschlag ebenfalls in einer Seitenansicht
- Figuren 4 und 5: den erfindungsgemäßen geöffneten Rastbeschlag jeweils in einer zur Figur 3 gegenüberliegenden Seitenansicht in jeweils unterschiedlichen Funktionsstellungen.

In den Figuren ist ein Rastbeschlag, insbesondere für verstellbare Lehnenteile eines Sitz- oder Liegemöbels gezeigt, der eine Lasche 2 sowie einen daran über eine Schwenkachse 5 verschwenkbaren Rasthebel 1 aufweist.

Der Rasthebel 1 ist in dem der Schwenkachse 5 zugewandten Endbereich als ein kreisbogenförmiger Kopf 3 mit einer Außenverzahnung 4 ausgebildet und in Pfeilrichtung (Figur 3), entsprechend der Anzahl der Zähne der Außenverzahnung 4 in Raststellungen verschwenkbar.

Um den Rasthebel 1 in der jeweiligen Raststellung zu arretieren, ist ein keilförmig ausgebildetes Sperrglied 6 vorgesehen, das einerseits mit Zähnen 7 versehen ist, die in die Außenverzahnung 4 des Kopfes 3 eingreifen und das auf einer gegenüberliegenden Seite an einer Anschlagkante 9 der Lasche 2 verschiebbar anliegt.

Bei einer Belastung des Rasthebels 1 entgegen der durch den Pfeil in Figur 3 gekennzeichneten Schwenkrichtung, wird das Sperrglied 6 in den zwischen die Anschlagkante 9 und die Verzahnung 4 gebildeten Keilspalt gezogen, so dass der Rasthebel 1 in dieser Position arretiert ist.

Unterstützt wird diese sozusagen Einzugsbewegung des Sperrgliedes 6 durch eine Druckfeder 8, die sich einerseits an einer Außenkante des Sperrgliedes 6 und andererseits an der Lasche 2 abstützt.

Bei einer Verschwenkung in besagter Pfeilrichtung wird das Sperrglied 6 gegen die Kraft der Druckfeder 8 aus dem Keilspalt herausgedrückt, so dass der Rasthebel 1 gegenüber der Lasche 2 frei verschwenken kann.

Im Übrigen ist am Sperrglied 6 ein sich beidseitig erstreckender Zapfen 10 angeordnet, der auf einer Seite in einer Führung 13 der Lasche 2 geführt ist, wodurch die Bewegung des Sperrgliedes 6 begrenzt ist.

Auf der anderen Seite dient der Zapfen 10 dem Ausrücken des Sperrgliedes 6 aus seiner Verkeilstellung, um den Rasthebel 1 aus einer verschwenkten Endstellung zurückzuschwenken in eine Ausgangsposition.

Dabei korrespondiert der Zapfen 10, wie in den Figuren 4 und 5 sehr deutlich erkennbar ist, mit einer auf der Schwenkachse 5 gelagerten Drucknase 14.

Zu deren Verdrehung im Sinne eines Drückens gegen den Zapfen 10 sind an dem Rasthebel 1, beidseitig der Drucknase 14, Druckstifte 15 befestigt, die sich gegenüberliegen.

Bei der in der Figur 4 gezeigten Stellung, in der der Rasthebel 1 gegenüber der Lasche 2 in einer abgewinkelten Raststellung verharrt, sind die Zähne 4 des Sperrgliedes 6 mit der Verzahnung 7 in Eingriff.

Entsprechend der Pfeilrichtung in Figur 4 wird der Rasthebel 1 verschwenkt, unter jeweiliger Blockierung in den einzelnen, durch die Anzahl der Zähne vorgegebenen Rastpositionen, bis in eine Endstellung, die etwa der in der Figur 5 entspricht.

Bei einer kurzen weiteren Verschwenkung des Rasthebels 1 wird einer der beiden Druckstifte 15, in der Figur 5 der rechte Druckstift 15, gegen die Drucknase 14 gedrückt, die den Zapfen 10 derart verschiebt, dass das Sperrglied 6 aus seiner Eingriffsstellung mit der Verzahnung 7 gebracht ist.

In dieser in der Figur 5 erkennbaren Stellung verbleibt die Drucknase 14 und das Sperrglied 6 bis der Rasthebel 1 in eine Position verschwenkt wird, in der der linke Druckstift 15 gegen die Drucknase 14 stößt, und die Drucknase 14 verschwenkt, so dass der Zapfen 10 freiliegt und das Sperrglied 6 mittels der Druckfeder 8 in seine Eingriffsposition mit der Verzahnung 4 gebracht wird.

Zur Begrenzung des Schwenkweges des Rasthebels 1 ist, wie in der Figur 1 erkennbar, in der Lasche 2 eine kreisbogenförmige, konzentrische Kulisse 11 vorgesehen, in der ein Anschlagstift 12 der Rasthebels 1 geführt ist, wobei die Länge der Kulisse 11 den Schwenkweg des Rasthebels 1 begrenzt.

Alternativ kann die Schwenkbewegung des Rasthebels 1 auch durch die Druckstifte 15 begrenzt werden, wobei der in der Figur 4 erkennbare linke Druckstift 15 in einer Endstellung an einem Anschlag 16 der Lasche 2 zur Anlage kommt, während der rechte Druckstift 15 in der anderen Endstellung an der Drucknase 14 anliegt, die wiederum in ihrer Verschwenkung begrenzt ist, wie dies in der Figur 5 verdeutlicht ist. In diesem Fall kann auf die Kulisse 11 und den Anschlagstift 12 verzichtet werden.

### Bezugszeichenliste

- 1: Rasthebel
- 2: Lasche
- 3: Kopf
- 4: Außenverzahnung
- 5: Schwenkachse
- 6: Sperrglied
- 7: Zähne
- 8: Druckfeder
- 9: Anschlagkante
- 10: Zapfen
- 11: Kulisse
- 12: Anschlagstift
- 13: Führung
- 14: Drucknase
- 15: Druckstift
- 16: Anschlag

## Patentansprüche

1. Rastbeschlag, insbesondere für verstellbare Lehnenteile eines Sitz- oder Liegemöbels, mit einem Rasthebel (1), der an einem Ende als kreisbogenförmiger Kopf (3) mit einer Außenverzahnung (4) ausgebildet ist, die mit Zähnen (7) eines federbelasteten Sperrgliedes (6) korrespondiert, und der mittels einer zentrisch im Kopf (3) angeordneten gemeinsamen Schwenkachse (5) schwenkbar an einer Lasche (2) befestigt ist, wobei das Sperrglied (6) keilförmig ausgebildet ist und mit seiner den Zähnen (7) abgewandten Seite an einer Anschlagkante (9) der Lasche (2) verschiebbar anliegt,
**dadurch gekennzeichnet,**
- **dass** das Sperrglied (6) einen quer zur Verschieberichtung verlaufenden Zapfen (10) aufweist, der in einer Führung (13) der Lasche (2) geführt ist, und
- **dass** auf der Schwenkachse (5) eine Drucknase (14) gelagert ist, mit der bei entsprechender Verschwenkung das Sperrglied (6) außer Eingriff bringbar ist.

2. Rastbeschlag nach Anspruch 1, **dadurch gekennzeichnet, dass** die Anschlagkante (9) und die Verzahnung (4)
einen Keilspalt bilden.

3. Rastbeschlag nach Anspruch 1 oder 2, **dadurch gekennzeichnet, dass** sich am Sperrglied (6) zwischen der die Zähne (7) aufweisenden Seite und der der Anschlagkante (9) zugeordneten Seite eine Druckfeder (8) abstützt, die andererseits an der Lasche (2) anliegt.

4. Rastbeschlag nach einem der vorhergehenden Ansprüche, **dadurch gekennzeichnet, dass** der Rasthebel (1) einen Anschlagstift (12) aufweist, der in einer kreisbogenförmigen, konzentrischen Kulisse (11) der Lasche (2) geführt ist.

5. Rastbeschlag nach einem der vorhergehenden Ansprüche, **dadurch gekennzeichnet, dass** am Rasthebel (1) zwei sich gegenüberliegende Druckstifte (15) befestigt sind, die, je nach Stellung des Rasthebels (1), an der einen oder anderen Seite der Drucknase (14) anliegen.

6. Rastbeschlag nach einem der vorhergehenden Ansprüche, **dadurch gekennzeichnet, dass** die Drucknase (14) in Funktionsstellung an dem beidseitig über das Sperrglied (6) vorstehenden Zapfen (10) anliegt.

7. Rastbeschlag nach einem der vorhergehenden Ansprüche, **dadurch gekennzeichnet, dass** die Druckstifte (15) Anschlagstifte bilden zur Begrenzung des Schwenkweges des Rasthebels (1), wobei ein Druckstift (15) in Endstellung an einem Anschlag (16) der Lasche (2) anliegt.

## Claims

1. A detent fitting, in particular for adjustable backrest parts of a piece of furniture for seating or lying, with a detent lever (1) which is formed at an end as circular arc shaped head (3) with external teeth (4) which correspond with teeth (7) of a spring-loaded blocking member (6), and which is pivotly fastened at a bracket (2) by means of a common pivot axis (5) arranged centrically in the head (3), wherein the blocking member (6) is wedge-shaped and rests in a movable manner with its side facing away from the teeth (7) against a stop edge (9) of the bracket (2),
**characterized in**
- **that** the blocking member (6) has a pin (10) which runs transverse to the moving direction and which is guided in a guideway (13) of the bracket (2), and
- **that** on the pivot axis (5), a pressure nose (14) is mounted by means of which upon adequate pivoting, the blocking member (6) can be disengaged.

2. The detent fitting according to claim 1, **characterized in that** the stop edge (9) and the teeth (4) form a wedge-shaped gap.

3. The detent fitting according to claim 1 or claim 2, **characterized in that** on the blocking member (6) between the side comprising the teeth (7) and the side associated to the stop edge (9), a pressure spring (8) is supported which rests on the other side against the bracket (2).

4. The detent fitting according to any one of the preceding claims, **characterized in that** the detent lever (1) has a stop pin (12) which is guided in a circular arc shaped concentric guide slot (11) of the bracket (2).

5. The detent fitting according to any one of the preceding claims, **characterized in that** on the detent lever (1), two opposing pressure pins (15) are attached which, depending on the position of the detent lever (1), rest against the one or the other side of the pressure nose (14).

6. The detent fitting according to any one of the preceding claims, **characterized in that** in the functional position, the pressure nose (14) rests against the pin (10) which protrudes the blocking member (6) on both sides.

7. The detent fitting according to any one of the preceding claims, **characterized in that** the pressure pins (15) form stop pins for limiting the pivot path of the detent lever (1), wherein a pressure pin (15) rests in end position against a limit stop (16) of the bracket (2).

## Revendications

1. Ferrure à crans d'arrêt, en particulier pour éléments réglables d'un dossier de meuble d'assise ou de couchage, avec un levier à crans (1), qui présente, à une extrémité, une tête en forme d'arc de cercle (3), pourvue d'une denture extérieure (4) correspondant aux dents (7) d'un organe de blocage (6) commandé par ressort, et qui est fixé à pivotement sur une patte (2), au moyen d'un axe de pivotement commun (5), qui est agencé au centre de la tête (3), l'organe de blocage (6) étant cunéiforme et, étant déplaçable, porte, avec sa face opposée aux dents (7), contre un bord de butée (9) de la patte (2), **caractérisée**
- **en ce que** l'organe de blocage (6) présente un tenon (10), qui, s'étendant transversalement par rapport à la direction de déplacement, est conduit dans un guidage (13), dont est pourvue la patte (2), et
- **en ce que**, sur l'axe de pivotement (5), est monté un nez de pression (14), au moyen duquel l'organe de blocage (6) peut être mis hors de prise lors d'un pivotement approprié.

2. Ferrure à crans d'arrêt selon la revendication 1, **caractérisée en ce que** le bord de butée (9) et la denture (4) forment un intervalle cunéiforme.

3. Ferrure à crans d'arrêt selon revendication 1 ou 2, **caractérisée en ce que**, sur l'organe de blocage (6), entre la face pourvue des dents (7) et la face associée au bord de butée (9), prend appui un ressort de pression (8) qui, par ailleurs, vient porter contre la patte (2).

4. Ferrure à crans d'arrêt selon l'une des revendications précédentes, **caractérisée en ce que** le levier à crans (1) présente un ergot de butée (12), qui est guidé dans une coulisse (11) concentrique, en forme d'arc de cercle, qui équipe la patte (2).

5. Ferrure à crans d'arrêt selon l'une des revendications précédentes, **caractérisée en ce que**, sur le levier à crans (1), sont fixés deux ergots de pression (15), opposés l'un à l'autre, qui selon la position du levier à crans (1), porte contre l'une ou l'autre face du nez de pression (14).

6. Ferrure à crans d'arrêt selon l'une des revendications précédentes, **caractérisée en ce que** le nez de pression (14), en position de fonctionnement, porte contre le tenon (10), qui est en saillie bilatérale au-dessus de l'organe de blocage (6).

7. Ferrure à crans d'arrêt selon l'une des revendications précédentes, **caractérisée en ce que** les ergots de pression (15) forment des ergots de butée pour limiter la course de pivotement du levier à crans (1), un ergot de pression (15) portant, en position finale, contre une butée (16) de la patte (2).
